# EUROPÄISCHE PATENTSCHRIFT

(11) **EP 0 121 648 B1**
(45) Veröffentlichungstag und Bekanntmachung des Hinweises auf die Patenterteilung: **04.06.1986**
(21) Anmeldenummer: 84100266.0
(22) Anmeldetag: 12.01.1984
(51) Int. Cl.: D03D 47/06, D03D 35/00

(54) **Bandwebmaschine**
Ribbon loom
Métier à tisser des rubans

(30) Priorität: 16.03.1983 CH 1451/83
(43) Veröffentlichungstag der Anmeldung: 17.10.1984
(73) Patentinhaber: Textilma AG, 6052 Hergiswil (CH)
(72) Erfinder: Villa, Carlo, I-20066 Melzo (IT)
(74) Vertreter: Schmauder, Klaus Dieter

## Beschreibung

Die Erfindung betrifft eine Bandwebmaschine gemäss Oberbegriff des Anspruches 1.

Eine Bandwebmaschine der eingangs genannten Art ist aus der DE-B 24 00 101 bekannt. Bei dieser Bandwebmaschine ist die Öffnungsebene des Längsschlitzes der Eintragnadel quer zur Bewegungsebene der Eintragnadel angeordnet und der Haken liegt innerhalb des Längsschlitzes an einem Rand eines Schenkels der den Längsschlitz bildenden Schenkel. Obwohl mit der Eintragnadel bereits sehr gute Ergebnisse erzielt werden, hat sie jedoch den Nachteil, dass zur sicheren Einlegung eines oder mehrerer der Schussfäden Stecher erforderlich sind, die den oder die Schusfäden führen. Ausserdem ergibt sich der Nachteil, dass der Schussfaden von dem Haken abspringen kann. Durch die Anordnung des Hakens innerhalb des Längsschlitzes ist es überdies erforderlich, dass die Eintragnadel eine relativ grosse Breite aufweisen muss, was wiederum ein relativ grosses Webfach notwendig macht. Die zum Öffnen des Webfaches notwendigen grösseren Wege der entsprechenden Schäfte erfordern entsprechend grössere Antriebe, deren Drehzahl begrenzt ist. Damit sind der Leistung einer solchen Bandwebmaschine Grenzen gesetzt.

Aufgabeder Erfindung ist es, eine Bandwebmaschine der eingangs genannten Art so auszubilden, dass die erwähnten Nachteile vermieden werden.

Diese Aufgabe wird durch die kennzeichnenden Merkmale des Anspruches 1 gelöst.

Dadurch, dass der Haken ausserhalb des Längsschlitzes der Eintragnadel angeordnet ist und mindestens annähernd in der Bewegungsebene der Eintragnadel gegen die Fadenführer gerichtet liegt, begrenzt der Haken die Öffnung des Längsschlitzes nicht, sodass letzterer wesentlich schmäler ausgeführt werden kann, wobei allein auf die Führung des oder der Schussfäden Rücksicht zu nehmen ist. Ein schmälerer Längsschlitzführt wiederum zu einer schmäleren Eintragnadel, wodurch das Webfach nicht mehr so weit geöffnet werden muss und man deshalb mit kleineren Wegen der entsprechenden Schäfte auskommt. Dies führt wiederum zu kleineren und schnelleren Antrieben, wodurch die Leistung einer solchen Bandwebmaschine erhöht werden kann. Die Anordnung des Hakens ausserhalb des Längsschlitzes und in Richtung auf die Fadenführer sowie die exakte Führung der Schussfäden innerhalb des Längsschlitzes ermöglichen es, dass auf Stecher in einer solchen Bandwebmaschine verzichtet werden kann und dennoch eine sichere Funktion der Eintragnadel dank der besseren Fadenführung gewährleistet ist. Damit wird aber auch ein Abspringen der oder der Schussfäden von dem Haken der Eintragnadel vermieden.

Vorteilhafte Ausgestaltungen der Bandwebmaschine sind in den Ansprüchen 2 bis 5 beschrieben.

Die Öffnungsebene des Längsschlitzes der Eintragnadel kann bei der neuen Anordnung des Hakens in der Bewegungsebene der Eintragnadel liegen. Dadurch ergibt sich eine besonders flache Ausgestaltung der Eintragnadel, was wiederum ein besonders kleines Webfach zur Folge hat und damit sehr hohe Leistungen der Bandwebmaschinen ermöglicht. Allerdings erfahren die Schussfäden im Längsschlitz eine sehr straffe Führung, sodass dem Kreuzen eines einzulegenden Schussfadens mit einem in Auswahlstellung befindlichen Schussfaden Grenzen gesetzt sind. Es sind auch Zwischenstufen der Ausbildung der Eintragnadel möglich, bei denen die Öffnungsebene des Längsschlitzes einen Winkel zwischen 0° und 90° zur Bewegungsebene der Eintragnadel bildet. Besonders vorteilhaft ist jedoch eine Ausbildung der Bandwebmaschine nach Anspruch 3, da hier die Schussfäden im Längsschlitz leichter kreuzen können. Dabei kann der Haken am unteren oder oberen Schenkel der Eintragnadel angeordnet sein, je nachdem, ob die Fadenführer beim Wandern in die Auswahlstellung nach unten oder oben bewegt werden.

Eine besonders schmale und stabile Ausbildung der Eintragnadel ergibt sich durch die Ausbildung nach Anspruch 4. Dies ermöglicht es, den hakenfreien Schenkel der Eintragnadel nach Anspruch 5 weiter auszugestalten.

Ausführungsbeispiele der erfindungsgemässen Webmaschine werden nachfolgend anhand der Zeichnungen näher beschrieben, dabei zeigen:
Figur 1 die Webmaschine im Ausschnitt und in Draufsicht;
Figur 2 die Webmaschine der Figur 1 in Seitenansicht;
Figur 3 die Eintragnadel der Webmaschine in funktionellem Zusammenhang, im Detail, in grösserem Massstab und in schaubildlicher Darstellung;
Figur 4 die Webmaschine der Figur 2 in Ansicht auf die Wirknadelseite und während des Eintragens eines Schussfadens bei zurückgenommenem Webblatt, teilweise geschnitten; und
Figur 5 eine weitere Eintragnadel in ähnlicher Darstellung wie in Figur 3.

Die Webmaschine weist eine auf einem Maschinengestell 2 angeordnete Auflageplatte 4 auf, die zur Auflage und Führung der gewebten Ware 6 dient. Am vorderen Ende der Auflageplatte schliesst sich ein Brustbaum 8 an, über den die gewebte Ware zu einem nicht näher dargestellten Warenbaum geführt wird. Das rückwärtige Ende der Auflageplatte 4 dient zur Führung und Halterung der Ware an der Anschlagkante 12, von der die Kettfäden 14 über eine Fachbildevorrichtung 16 zu einer nicht näher dargestellten Kettfadenliefervorrichtung führen.

Das Maschinengestell 2 enthält eine nicht näher dargestellte Antriebsvorrichtung, die eine Welle 18 oszillierend antreibt, an der ein Arm 20 angeordnet ist, der eine Schussfaden-Eintragnadel 22 trägt. Die Eintragnadel 22 dient zur Eintragung eines oder mehrerer Schussfadenschlaufen 24 in das durch die Kettfäden 14 gebildete Webfach 26. Auf der der Eintragnadel 22 gegenüberliegenden Seite des Webfaches 26 ist eine hin- und hergehend angetriebene Wirknadel angeordnet, die zum Abbinden der eingetragenen Schussfadenschlaufen 24 dient. Dabei können aufeinanderfolgende Schussfadenschlaufen mit sich selbst und/oder mit einem Hilfsfaden verwirkt und abgebunden werden. Ein an einem Schwenkarm 30 angeordnetes Webblatt 32 dient zum Anschlagen der eingetragenen Schussfadenschlaufen an der Anschlagkante.

Die Eintragnadel 22 enthält einen Längsschlitz 34, dessen Öffnungsebene quer zur Bewegungsebene der Eintragnadel liegt. Dieser Längsschlitz wird durch zwei Schenkel gebildet, wobei der obere Schenkel 36 einen rechteckigen Querschnitt aufweist, dessen Hauptachse in der Bewegungsebene liegt. An dem oberen Schenkel 36 ist nahe des freien Endes der Eintragnadel 22 durch eine absatzweise Verjüngung 38 ein Haken 40 gebildet, dessen Spitze 42 gegen das freie Ende der Eintragnadel 22 weist und gegen rückwärtige Fadenführer 44a, 44b, für Schussfäden 46a, 46b, gerichtet ist.

Der untere, den Längsschlitz 34 begrenzende Schenkel 48 der Eintragnadel 22 ist schwächer und vorzugsweise aus einem Draht 50 gebildet. In dem Längsschlitz 34 können mehrere Schussfäden 46a, 46b, geführt sein, im vorliegenden Falle sind nur zwei dargestellt. In Ruhestellung der Fadenführer 44a, 44b, liegen die Schussfäden 46a, 46b, am unteren Rand des Längsschlitzes 34, d. h. am unteren Schenkel 48 an, wie dies in Figur 3 und insbesondere in Figur 4 für den Schussfaden 46b dargestellt ist. Dadurch liegen die Schussfäden 46a, 46b, ausserhalb des Eingriffsbereiches des Hakens 40. Wird nun ein Fadenführer 44a und/oder 44b (Fadenführer 44a in Figur 4) in die Auswahlstellung angehoben, so wird auch der entsprechende Schussfaden 46a und/oder 46b (Schussfaden 46a in Figur 4) schräg nach oben geführt, wodurch er in den Eingriffsbereich des Hakens 40 gelangt. Der jeweils erfasste Schussfaden wird von der Eintragnadel 22 in Form einer Schlaufe in das Webfach 26 eingelegt und auf der gegenüberliegenden Seite mittels der Wirknadel 28 festgehalten und abgebunden.

Für die Auswahl des jeweils in das Webfach 26 einzutragenden Schussfadens aus einer Mehrzahl der in dem Längsschlitz 34 geführten Schussfäden 46a, 46b können irgendwelche programmierbare Vorrichtungen vorgesehen sein, so z. B. eine Nockenvorrichtung oder dergleichen. Die Auswahl kann aber auch durch die Fachbildevorrichtung, beispielsweise eine Schaftmaschine, eine Einzellitzensteuerung oder eine Jacquardmaschine erfolgen. Letztere ist im vorliegenden Beispiel dargestellt und man erkennt deren Litzenbündel 50, welches durch eine mit Löchern versehenes Chorbrett 52 geführt ist.

Die Figur 5 zeigt ein weiteres Ausführungsbeispiel einer Schussfaden-Eintragnadel 54, die im Gegensatz zur Schussfaden-Eintragnagel 22 der Figuren 3 und 4 einen Längsschlitz 56 aufweist, dessen Öffnung in der Bewegungsebene der Eintragnadel 54 liegt. An dem rückwärtigen, den Längsschlitz 56 einseitig bestimmenden Schenkel 58 ist ein Haken 60 angeordnet, deranalog dem Haken 40 der Eintragnadel 22 angeordnet und ausgebildet ist. Der vordere, den Längsschlitz 56 begrenzende Schenkel 62 der Eintragnadel 54 ist ebenfalls schwächer ausgebildet, wie dies auch bei der Eintragnadel 22 der Fall ist. Die Funktion dieser Eintragnadel 54 bezüglich des Eintragens der Schussfäden 46a und/oder 46b entspricht dem bereits oben beschriebenen Arbeitsablauf.

Es sind noch weitere Ausgestaltungen der Eintragnadel möglich. So sind zum Beispiel Mischformen zwischen den Eintragnadeln 22 und 54 denkbar, d. h. die Öffnungsebene des Längsschlitzes kann gegebenenfalls in einem zwischen 0° und 90° schwankenden Winkel zur Bewegungsebene der Eintragsnadel angeordnet sein. Ausserdem ist es keinenfalls erforderlich, dass die Eintragnadel gebogen ist. Es sind auch gerade Nadeln mit gradlinig hin- und hergehenden Bewegungen möglich.

## Patentansprüche

1. Bandwebmaschine mit einer an einer Seite der Kettfäden angeordneten, eine Schussfadenschlaufe in das Webfach eintragenden Eintragnadet, die einen angenähert über deren gesamte Länge gehenden Längsschlitz und in der Nähe des freien Nadelendes einen Haken aufweist, dessen Spitze dem freien Nadelende zugewandt ist, wobei durch den Längsschlitz mindestens zwei Schussfäden hindurchführbar sind, die von Fadenführern in nicht ausgewählter Stellung gehalten und bei in Auswahlstellung befindlichen Fadenführern mindestens einzeln vom Haken erfassbar und durch die Schussfaden-Eintragnadel in das Webfach eintragbarsind, dadurch gekennzeichnet, dass der Haken (40,60) ausserhalbdes Längsschlitzes (34, 56), mindestens annähernd in der Bewegungsebene der Eintragnadel (22, 54) und gegen die Fadenführer (44a, 44b) für die Schussfäden (46a, 46b) gerichtet angeordnet ist.

2. Bandwebmaschine nach Anspruch 1, dadurch gekennzeichnet, dass die Öffnungsebene des Längsschlitzes (56) in der Bewegungsebene der Eintragnadel (54) liegt.

3. Bandwebmaschine nach Anspruch 1, dadurch gekennzeichnet, dass die Öffnungsebene des Längsschlitzes (34) mindestens angenähert quer zur Bewegungsebene der Eintragnadel (22) liegt, wobei der Haken (40) vorzugsweise am oberen Schenkel (36) der den Längsschlitz (34) bildenden Schenkel (36, 48) angeordnet ist.

4. Bandwebmaschine nach Anspruch 1, dadurch gekennzeichnet, dass der den Haken (40, 60) tragende Schenkel (36, 58) der den Längsschlitz (34, 54) begrenzenden Schenkel (36, 48, 58,62) einen mindestens annähernd rechteckigen Querschnitt aufweist, dessen Hauptachse mindestens annähernd in der Bewegungsebene der Eintragnadel (22, 54) liegt, wobei der Haken (40,60) vorzugsweise durch eine absatzweise Verjüngung (38) des vorderen Teiles der Eintragnadel (22, 54) gebildet ist.

5. Bandwebmaschine nach Anspruch 1, dadurch gekennzeichnet, dass der hakenfreie Schenkel (48, 62) der Eintragnadel (22, 54) schwächer, vorzugsweise aus Draht ausgebildet ist.

## Claims

1. A ribbon loom having a picking needle which is arranged at one side of the warp threads, which picks a weft thread loop into the shed, which has a longitudinal slot extending approximately over the entire length thereof, and which has, in the vicinity of the free needle end, a hook, the tip of which is turned to the free needle end, whereby at least two weft threads can be passed through the longitudinal slot, which weft threads are held by thread guides in the non-selected position and, when the thread guides are in the selection position, can be grasped at least individually by the hook and can be picked by the weft-thread picking needle into the shed, characterised in that the hook (40, 60) is arranged outside the longitudinal slot (34, 56), and is directed at least approximately in the plane of movement of the picking needle (22, 54) towards the thread guides (44a, 44b) for the weft threads (46a, 46b).

2. A ribbon loom according to claim 1, characterised in that the aperture plane of the longitudinal slot (56) lies in the plane of movement of the picking needle (54).

3. A ribbon loom according to claim 1, characterised in that the aperture plane of the longitudinal slot (34) lies at least approximately transversely to the plane of movement of the picking needle (22), in which respect the hook (40) is preferably arranged on the upper limb (36) of the limbs (36, 48) which form the longitudinal slot (34).

4. A ribbon loom according to claim 1, characterised in that the limb (36, 58), carrying the hook (40, 60), of the limbs (36, 48, 58, 62) which bound the longitudinal slot (34, 54), has an at least approximately rectangular cross-section the main axis of which lies at least approximately in the plane of movement of the picking needle (22, 54), in which respect the hook (40, 60) is preferably formed by a stepped tapering (38) of the front part of the picking needle (22, 54).

5. A ribbon loom according to claim 1, characterised in that the hook-free limb (48, 62) of the picking needle (22, 54) is weaker, preferably made of wire.

## Revendications

1. Métier à tisser des rubans comportant une aiguille d'insertion disposée d'un côté des fils de chaîne et insérant un double fil de trame dans la foule, cette aiguille présentant une fente longitudinale s'étendant sensiblement sur toute sa longueur et, au voisinage de son extrémité libre, un crochet dont la pointe est en regard de l'extrémité libre de t'aiguitte, au moins deux fils de trame pouvant passer dans la fente longitudinale, ces deux fils étant maintenus dans une position non sélectionnée par des guide-fil et pouvant être saisis au moins individuellement par le crochet dans te cas de guide-fil se trouvant en position de sélection pour être insérés dans la foule par l'aiguille d'insertion des fils de trame, caractérisé en ce que le crochet (40,60) est disposé extérieurement à la fente longitudinale (34, 56), au moins au voisinage du plan de déplacement de l'aiguille d'insertion (22, 54) et est orienté vers les guide-fil (44a, 44b) pour les fils de trame (46a, 46b).

2. Métier à tisser des rubans selon la revendication 1, caractérisé en ce que le plan d'ouverture de la fente longitudinale (56) se situe dans le plan de déplacement de l'aiguille d'insertion (54).

3. Métier à tisser des rubans selon la revendication 1, caractérisé en ce que le plan d'ouverture de la fente longitudinale (34) se trouve au moins sensiblement transversalement au plan de déplacement de l'aiguille d'insertion (22), le crochet (40) étant de préférence disposé sur la branche supérieure (36) faisant partie de celles (36,48) qui forment la fente longitudinale (34).

4. Métier à tisser des rubans selon la revendication 1, caractérisé en ce que la branche (36,58) qui fait partie des branches (36,48,52,62) délimitant la fente longitudinale (34, 54) et qui porte le crochet (40, 60), présente une section droite au moins sensiblement rectangulaire dont l'axe principal se trouve au moins sensiblement dans le plan de déplacement de l'aiguille d'insertion (22,54), le crochet (40, 60) étant formé de préférence par un rétrécissement étagé (38) de la partie avant de l'aiguille d'insertion (22, 54).

5. Métier à tisser des rubans selon la revendication 1, caractérisé en ce que la branche (48, 62) de l'aiguille d'insertion (22, 54) qui est dépourvue de crochet est réalisée avec une résistance mécanique plus faible, de préférence en fil métallique.
